# EUROPÄISCHE PATENTSCHRIFT

(11) **EP 1 040 980 B1**
(45) Veröffentlichungstag und Bekanntmachung des Hinweises auf die Patenterteilung: **24.07.2002**
(21) Anmeldenummer: 00105798.3
(22) Anmeldetag: 18.03.2000
(51) Int. Cl.: B61D 19/00, B61D 17/08, B61D 39/00

(54) **Betätigungseinrichtung für eine Schiebewandanordnung eines Eisenbahngüterwagens**
Operating device for displaceable side wall parts of railway goods truck
Dispositif d'actionnement pour une paroi coulissante pour wagon de marchandises

(30) Priorität: 01.04.1999 DE 19914875
(43) Veröffentlichungstag der Anmeldung: 04.10.2000
(73) Patentinhaber: ALSTOM LHB GmbH, 38239 Salzgitter (DE)
(72) Erfinder: Beier, Günter, Dipl.-Ing., 38259 Salzgitter (DE); Asche, Günter, 38268 Lengede (DE)

(56) Entgegenhaltungen:
- EP-A- 0 222 633
- DE-A- 2 002 766
- DE-A- 3 132 002
- DE-A- 3 524 721
- DE-A- 4 234 268
- DE-A- 19 507 238
- DE-C- 4 007 033

## Beschreibung

Die Erfindung betrifft eine Betätigungseinrichtung für eine Schiebewandanordnung eines Eisenbahngüterwagens, wobei die Schiebewandteile in Schließstellung in einer gemeinsamen Ebene liegen und durch eine untere Betätigungseinrichtung wahlweise in eine vor der gemeinsamen Ebene liegende, parallel zu dieser befindlichen Schiebeebene bewegbar und in dieser in Fahrzeuglängsrichtung verschiebbar sind und jedem Schiebewandteil eine am Güterwagen drehbare Betätigungswelle zugeordnet ist, die zwei radial, in einem geeigneten Winkel zueinander angeordnete Schienen trägt, wobei die innenliegende Schiene in Schließstellung als Stützschiene und in Verschiebestellung als Laufschiene, die außenliegende Schiene als Laufschiene für das andere zu verschiebende Wandteil dient (DE 31 32 002 C2). Das Ausschwenken der Schiebewandteile erfolgt horizontal, was bei Schiebewänden, die im oberen Wandbereich steil gebaut werden, ausreichend ist, da sie aneinander vorbeigleiten können.

Will man jedoch das Umgrenzungsprofil auch möglichst voll in den oberen Ekken ausnutzen, muß die Schiebewand zwangsläufig dem Umgrenzungsprofil folgen. Sie weist damit flachere Winkel auf bis hin zu einer sich im oberen Bereich der Horizontalen nähernden Wand. Hierfür sind Schiebewandanordnungen bekannt, bei der die Schiebewandteile zum Öffnen aus ihrer Schließstellung in die Verschiebestellung gleichzeitig von der Wagenlängsmitte nach außen und nach oben weggeführt werden. So werden in der DE 195 07 238 A1 die Schiebewandteile über eine Umsetzwelle und eine auf dieser im Bereich der Laufrollen angeordnete Stützschiene in die Schiebestellung angehoben und nach außen verschwenkt. Dabei werden die Laufrollen von der Stützschiene auf die am Außenlangträger des Untergestells fest angeordnete durchlaufende Laufschiene angehoben und ausgeschwenkt. Im oberen Schiebewandbereich gleitet jedes Schiebewandteil in Führungen des Daches schräg nach oben und außen. In dieser angehobenen und ausgeschwenkten Stellung der Schiebewand kann diese über das in Schließstellung befindliche andere Schiebewandteil verschoben werden. Der Steg der Stützschiene liegt in seiner Schließstellung etwa horizontal, in der Verschiebestellung etwa vertikal, die fiktive Mittelachse zwischen diesen Stellungen ist zum Wagen geneigt.

Eine untere Betätigungseinrichtung ähnlicher Art zeigt die DE 35 24 721 A1 für Eisenbahngüterwagen mit Spreizhauben. Auch hier befindet sich das an der Umsetzwelle befestigte Umsetzelement in Schließstellung in einer im wesentlichen horizontalen, in Verschiebestellung in einer vertikalen Lage. Die Länge des an der Umsetzwelle angeordneten Umsetzelementes ist so ausgelegt, daß die Spreizhaube außer der Umsetzbewegung zwischen der Schließstellung und der Verschiebestellung eine Hubbewegung ausführen kann, um über die in Schließstellung befindliche Spreizhaube hinweg verfahren zu können.

Es ist erkennbar, daß diese und andere bekannte Einrichtungen nicht geeignet sind für das eingangs beschriebene, bewährte Prinzip der Schiebewandbetätigung durch eine Schwenkwelle, deren in Schließstellung zur Wagenmitte geneigte Schiene in der Verschiebestellung als Laufschiene für das zu verschiebende Wandteil dient, gemäß DE 31 32 002 C2, eine Lösung anzubieten, die sowohl ein Aneinandervorbeifahren als auch ein Überfahren einer in Schließstellung befindlichen durch eine andere Schiebewand gewährleistet. Bei der Ausführungsform gemäß DE 31 32 002 C2 sind auf der Betätigungswelle jedes Wandteiles zwei Laufschienen angeordnet, die das wechselweise Öffnen und Verschieben gewährleisten. Diese Ausführung mit doppelten Schwenklaufschienen in Stahlausführung ist allerdings gewichts- und kostenintensiv.

Aus der DE 29 02 766 A ist eine Betätigungseinrichtung für eine Schiebewandanordnung eines Eisenbahngüterwagens bekannt, bei dem die Schiebewandteile in Schließstellung in einer gemeinsamen Ebene liegen und durch eine untere Betätigungseinrichtung wahlweise in eine vor der gemeinsamen Ebene liegenden, parallel zu dieser befindlichen Schiebeebene bewegbar und in dieser in Fahrzeuglängsrichtung verschiebbar sind und jedem Schiebewandteil eine am Eisenbahgüterwagen drehbare Betätigungswelle zugeordnet ist, deren in Schließstellung zur Wagenmitte geneigte Schiene in der Verschiebestellung als Laufschiene für das zu verschiebende Wandteil dient. Jedem Schiebewandteil ist eine an diesem befestigte Wandlaufschiene zugeordnet, die in Schließstellung eines Schiebewandteils mit der auf der Betätigungswelle angeordneten Schiene des benachbarten, in Verschiebestellung befindlichen Schiebewandteils fluchtet. Somit ist ein Schiebewandteil nachdem es nach außen ausgerückt wurde auf der axial zur wellenfesten Schiene ausgerichteten Wandlaufschiene des benachbarten Wandteils in Längsrichtung verschiebbar. Um unter Ausschöpfung des zur Verfügung stehenden Lichtraumprofils den Ladequerschnitt zu erhöhen, sind bei den zunehmend nachgefragten, modernen Großraum- Schiebewandwagen die Schiebewandteile mit im oberen Bereich angefügten oder angeformten, abgewinkelten Dachabschnitten ausgeführt. Zum Dach hin - im Regelfall ist dies zur Erreichung eines möglichst großen Öffnungsbereichs nur noch als schmale Abschnittssektion ausgeführt - sind diese Abschnitte, denen hier Funktionen des Dachbereiches übertragen sind, wenig aus der Horizontalen geneigt ausgeführt. Das sichere und zuverlässige Vorbeigleiten eines solchen, ausgerückten Schiebewandteils an einem benachbarten, sich in Schließstellung befindlichen Schiebewandteil ist bei derartigen Wandausbildungen bei den unterschiedlichen Beladungszuständen nicht mehr zu gewährleisten.

Aus der DE 42 34 268 A1 ist eine Ausstelleinrichtung für Schiebewände und Haubenverdecke von Güterwagen bekannt, bei welcher die Schiebewände oder Haubenverdecke auf Laufschienen mittels Laufrollen übereinander verschiebbar sind und die Dach- oder Wandteile im geschlossenen Zustand in einer Ebene liegen. Bei dieser Ausstelleinrichtung handelt es sich um eine solche, die praktisch lediglich für Haubenverdecke bei Haubenwagen Verwendung findet. Hier ist das Sicherstellen einer ausreichenden vertikalen und horizontalen Ausstellbewegung zum Ermöglichen des Überschiebens einer ausgestellten ersten Haube über eine ungeöffnete, davorliegende, zweite Haube zum Freilegen der Ladefläche ein funktionelles Grunderfordernis. Angaben zu Vorgaben für die vertikale und horizontale Ausstellbarkeit werden in dieser Schrift nicht gemacht. Ein Schwenkwinkel für die Betätigungswelle ist dieser Schrift lediglich aus einer Figurendorstellung eines Ausführungsbeispiels entnehmbar. Verwertbare Vorgaben für Schwenkwinkel der Betätigungswelle, der Neigung der radialen Mittelachse zwischen der Schließstellung und der Verschiebestellung der auf der Betätigungswelle angeordneten Schiene sind nicht gemacht. Die ggf. der Figur entnehmbaren Angaben sind zur Lösung der Aufgabe für Schiebewandwagen, insbesondere Großraum- Schiebewandwagen nicht zu realisieren und unakzeptabel. Auch ist in der DE 42 34 268 A1 nicht aufgezeigt, wie denn ein Umsetzen eines zu verschiebenden Wandteils, d. h. deren Laufrollen, auf eine unten, außenseitig an einer in Längsrichtung benachbarten, geschlossenen Schiebewand befestigte Wandlaufschiene erfolgen soll.

Der Erfindung liegt daher die Aufgabe zugrunde, unter Beibehaltung des Prinzips einer unteren Schiebewandbetätigung mit einer Schwenkwelle für jedes Schiebewandteil, die eine Schwenklaufschiene für das Verschieben dieses Wandteiles aufweist, eine Lösung zu erreichen, die sowohl ein Aneinandervorbeifahren als auch ein Überfahren einer in Schließstellung befindlichen durch eine andere Schiebewand gewährleistet. Darüber hinaus soll eine Lösung ohne doppelte Schwenklaufschienen erreicht werden.

Nach der Erfindung wird diese Aufgabe durch die Merkmale des Hauptanspruches gelöst. Eine vorteilhafte Ausgestaltung ergibt sich aus dem Unteranspruch.

Im folgenden wird ein Ausführungsbeispiel der Erfindung näher erläutert. Die zugehörige Zeichnung zeigt in
- Fig. 1: eine Schnittstellung der Betätigungseinrichtung in Schließ- und Verschiebestellung.

In Fig. 1 ist das Schiebewandteil 1 mit ausgezogenen Linien in seiner Schließstellung gezeichnet. Es weist Laufrollen 2 auf, die mit der Schiene 3 einer am Güterwagen gelagerten Betätigungswelle 4 zusammenwirken, wobei jedem Wandteil 1 eine gleichartig ausgebildete Welle 4 zugeordnet ist. Mit Hilfe dieser Umsetzwelle kann das Wandteil 1 zwischen den beiden mit ausgezogenem bzw. mit strichpunktierten Linien eingezeichneten Stellungen verschwenkt werden. Für das Verschieben ist an dem Unterholm jedes Schiebewandteiles 1 eine Wandlaufschiene 5 angeordnet, beispielsweise in Leichtmetallausführung. Die Wandlaufschienen 5 sind derart angeordnet, daß bei gedrehter Betätigungswelle 4 eines Wandteiles 1 die Schiene 3 dieser Welle mit der Wandlaufschiene 5 des benachbarten Wandteiles fluchtet. Zur Erreichung eines Hubes des zu verschiebenden Wandteiles ist die Mittelachse zwischen der Schließstellung und der Verschiebestellung der auf der Betätigungswelle 4 angeordneten Schiene 3 zum Wagen hin geneigt, wobei die Neigung a dieser Achse etwa 22° zur Vertikalen beträgt. Der Öffnungswinkel b zwischen der Schließ- und Verschiebestellung beträgt etwa 80°. Durch diese Anordnung und Ausgestaltung ist sowohl der erforderliche Horizontal- als auch Vertikalhub gegeben. Das Ausführungsbeispiel gemäß Fig. 1 zeigt schließlich auch Nocken 6, durch die das Andrücken und Abstützen der Wandteile 1 an dem Wagenkasten erfolgt sowie eine Wandaushebesicherung mittels Klaue 7.

### Bezugszeichenliste

- 1: Wandteil
- 2: Laufrolle
- 3: Schiene
- 4: Betätigungswelle
- 5: Wandlaufschiene
- 6: Nocken
- 7: Klaue

## Patentansprüche

1. Betätigungseinrichtung für eine Schiebewandanordnung eines Eisenbahngüterwagens, dessen die Schiebewandteile (1) in Schließstellung in einer gemeinsamen Ebene liegen und durch eine untere Betätigungseinrichtung wahlweise in eine vor der gemeinsamen Ebene liegende, parallel zu dieser befindlichen Schiebeebene bewegbar und in dieser in Fahrzeuglängsrichtung verschiebbar sind und jedem Schiebewandteil (1) eine am Eisenbahngüterwagen drehbare Betätigungswelle (4) zugeordnet ist, deren in Schließstellung zur Wagenmitte geneigte Schiene (3) in der Verschiebestellung als Laufschiene für das zu verschiebende Schiebewandteil (1) dient, wobei jedem Schiebewandteil (1) eine an diesem befestigte Wandlaufschiene (5) zugeordnet ist, die in Schließstellung eines Schiebewandteiles (1) mit der auf der Betätigungswelle (4) angeordneten Schiene (3) des anderen in Verschiebestellung befindlichen Schiebewandteiles (1) fluchtet, **dadurch gekennzeichnet, dass** die radiale Mittelachse zwischen der Schließstellung und der Verschiebestellung der auf der Betätigungswelle (4) angeordneten Schiene (3) zum Wagen hin geneigt ist, derart, dass die Neigung (a) der radialen Mittelachse zwischen der Schließstellung und der Verschiebestellung der Schiene (3) im Bereich von 22° zur Vertikalen liegt und dass der Öffnungswinkel (b) zwischen der Schließstellung und der Verschiebestellung der auf der Betätigungswelle (4) angeordneten Schiene (3) im Bereich von 80° liegt.

2. Betätigungseinrichtung nach Anspruch 1, **dadurch gekennzeichnet, dass** an der Betätigungswelle (1) mindestens ein Nocken (6) befestigt ist, der in Schließstellung das Andrücken und Abstützen der Schiebewandteile (1) am Wagenkasten bewirkt.

3. Betätigungseinrichtung nach Anspruch 1, **dadurch gekennzeichnet, dass** am Schiebewandteil (1) eine Aushebesicherung (7) befestigt ist, die in Schließstellung im Zusammenwirken mit der Schiene (3) der Betätigungswelle (4) und in Verschiebestellung zusammen mit der Wandlaufschiene (5) des in Schließstellung befindlichen Schiebewandteils (1) ein Ausheben des in Verschiebestellung befindlichen Schiebewandteils (1) verhindert.

## Claims

1. Operating mechanism for a sliding wall arrangement of a railway goods wagon, the sliding wall parts (1) of which lie in a common plane in the closed position and can be moved by a lower operating mechanism at will into a sliding plane lying in front of the common plane and parallel to the latter and can be slid in the longitudinal direction of the vehicle in this sliding plane, and each sliding wall part (1) has an associated operating shaft (4) which is rotatable on the railway goods wagon and whose rail (3) which is inclined to the middle of the wagon in the closed position serves as running rail for the sliding wall part (1) to be slid in the sliding position, each sliding wall part (1) having an associated wall running rail (5) which is fastened to the latter and in the closed position of one sliding wall part (1) is aligned with the rail (3) arranged on the operating shaft (4) of the other sliding wall part (1) in the sliding position, **characterised in that** the radial centre line between the closed position and the sliding position of the rail (3) arranged on the operating shaft (4) is inclined towards the wagon such that the inclination (a) of the radial centre line between the closed position and the sliding position of the rail (3) lies in the area of 22° to the vertical, and **in that** the opening angle (b) between the closed position and the sliding position of the rail (3) arranged on the operating shaft (4) lies in the area of 80°.

2. Operating mechanism according to claim 1, **characterised in that** at least one cam (6) is fastened on the operating shaft (1) and in the closed position presses and supports the sliding wall parts (1) against the wagon body.

3. Operating mechanism according to claim 1, **characterised in that** a lifting safety device (7) is fastened on the sliding wall part (1) and prevents the sliding wall part (1) lifting out in the sliding position in co-operation with the rail (3) of the operating shaft (4) while in the closed position, and together with the wall running rail (5) of the sliding wall part (1) in the closed position while in the sliding position.

## Revendications

1. Mécanisme d'actionnement pour un dispositif de faces coulissantes d'un wagon de marchandises dont les éléments de faces coulissantes (1), en position fermée, sont situés dans un plan commun et peuvent sélectivement être amenés grâce à un mécanisme d'actionnement inférieur dans un plan de coulissement situé devant le plan commun et parallèle à celui-ci, et coulisser dans ce plan de coulissement dans le sens longitudinal du véhicule, et à chaque élément de face coulissante (1) est associé un axe d'actionnement (4) qui est apte à pivoter sur le wagon et dont le rail (3) incliné vers le centre du wagon, en position fermée, sert, en position de coulissement, de rail de roulement pour l'élément de face coulissante (1) à faire coulisser, étant précisé qu'à chaque élément de face coulissante (1) est associé un rail de roulement de face (5) qui est fixé audit élément et qui, dans la position fermée d'un élément de face coulissante (1), est dans l'alignement du rail (3), disposé sur l'axe d'actionnement (4), de l'autre élément de face coulissante (1) qui se trouve en position de coulissement, **caractérisé en ce que** l'axe médian radial entre la position de fermeture et la position de coulissement du rail (3) disposé sur l'axe d'actionnement (4) est incliné vers le wagon de telle sorte que l'inclinaison (a) dudit axe médian radial entre la position fermée et la position de coulissement du rail (3) est de l'ordre de 22° par rapport à la verticale et que l'angle d'ouverture (b) entre la position fermée et la position de coulissement du rail (3) disposé sur l'axe d'actionnement (4) est de l'ordre de 80°.

2. Mécanisme d'actionnement selon la revendication 1, **caractérisé en ce qu'**il est prévu, fixée à l'axe d'actionnement (1), au moins une saillie (6) qui a pour effet, en position fermée, de presser et d'appuyer les éléments de faces coulissantes (1) contre la caisse de wagon.

3. Mécanisme d'actionnement selon la revendication 1, **caractérisé en ce qu'**il est prévu, fixée à l'élément de face coulissante (1), une protection contre le démontage (7) qui empêche en position fermée, avec le rail (3) de l'axe d'actionnement (4), et en position de coulissement, avec le rail de roulement (5) de l'élément de face coulissante (1) situé en position fermée, un démontage de l'élément de face coulissante (1) situé en position de coulissement.
